# EUROPÄISCHE PATENTSCHRIFT

(11) **EP 0 937 965 B1**
(45) Veröffentlichungstag und Bekanntmachung des Hinweises auf die Patenterteilung: **02.05.2003**
(21) Anmeldenummer: 99102219.5
(22) Anmeldetag: 01.02.1999
(51) Int. Cl.: G01D 5/245, B61L 23/00, B61L 25/02

(54) **Positioniersystem**
Positioning system
Système de positionnement

(30) Priorität: 19.02.1998 DE 29802933 U
(43) Veröffentlichungstag der Anmeldung: 25.08.1999
(73) Patentinhaber: Della Torre, Alfred, Ing., 6330 Kufstein (AT)
(72) Erfinder: Della Torre, Alfred, Ing., 6330 Kufstein (AT)
(74) Vertreter: Torggler, Paul Norbert, Dr.

(56) Entgegenhaltungen:
- EP-A- 0 180 283
- EP-A- 0 425 772
- EP-A- 0 490 206
- WO-A-93/20403
- DE-A- 3 818 044
- DE-A- 4 436 784
- DE-A- 4 438 156
- DE-U- 29 718 597

## Beschreibung

Die Erfindung betrifft ein Positioniersystem zum Positionieren zumindest einer entlang einer Positionierstrecke verfahrbaren Einheit, wobei zur Erfassung des Istwertes der Position der zu positionierenden Einheit eine Codeschiene entlang der Positionierstrecke angeordnet ist, die zu positionierende Einheit eine die Codeschiene ablesende Leseeinrichtung aufweist und die Codeschiene erste Bereiche mit einem Inkrementalcode und zweite Bereiche mit einem Absolutcode aufweist.

Ein solches Positioniersystem ist beispielsweise aus der DE-A1-44 38 156 bekannt.

Ein anderes Positioniersystem ist beispielsweise aus der EP-A1 209 076 bekannt. Bei diesem weist die Codeschiene, welche beispielsweise als Schlitzblech ausgebildet ist, einen Inkrementalcode auf, d.h. es sind an ihr regelmäßig beabstandete Markierungen in Form von Öffnungen vorgesehen, welche mittels einer Lichtschranke, die auf beiden Seiten des Schlitzbleches angeordnet ist, abgetastet werden. Mit diesem Positioniersystem können als Sollwerte der Position Relativwerte vorgegeben werden. Nachteilig daran ist, daß die Absolutwerte der Position nicht immer zuverlässig zur Verfügung stehen. Beispielsweise können sie bei Betriebsstörungen, wie bei einem Stromausfall, verlorengehen.

Andere Positioniersysteme verwenden daher zusätzlich zur Inkrementalmessung der Position eine Absolutmessung. Es handelt sich dabei um getrennt voneinander arbeitende Systeme, welche neben dem Nachteil der höheren Kosten auch einen größeren Platzbedarf im System aufweisen.

Aufgabe der Erfindung ist es, ein Positioniersystem bereitzustellen, mit welchen die Geschwindigkeit und Bewegungsrichtung der verfahrbaren Einheit berechnet werden kann. Diese Aufgabe wird durch die Merkmale des Anspruches 1 gelöst. Vorteilhafte Ausgestaltungen der Erfindung sind in den abhängigen Ansprüchen angegeben.

Weiters kann eine einzelne Codeschiene, womit sowohl Relativ- als auch Absolutwerte der Position erfasst werden können auch in die Stromschienenhalterung einer Fahrschiene für selbstfahrende Wageneinheiten integriert werden. Derartige Stromschienenhalterungen weisen normierte Größen auf und dienen zur Halterung der Schleifleitungen, welche zur Stromversorgung und Steuerung der selbstfahrenden Wageneinheiten benötigt werden. Eine Anbringung von mehr als einer einzelnen Codeschiene wäre in einer Stromschienenhalterung aus Platzgründen dagegen nicht möglich.

Weitere Vorteile und Einzelheiten der Erfindung werden im folgenden anhand der beiliegenden Zeichnung erläutert. In dieser zeigen:
- Fig. 1: eine schematische Darstellung eines Systems zum Transportieren und Positionieren von Lasten,
- Fig. 2: einen Querschnitt durch eine Fahrschiene zusammen mit den daran angebrachten Elementen,
- Fig. 3: eine Vorderansicht einer Codeschiene,
- Fig. 4: einen Querschnitt durch die Codeschiene von Fig. 3 und
- Fig. 5: eine Vorderansicht einer Leseeinrichtung.

Bei dem in Fig. 1 schematisch dargestellten System zum Transportieren und Positionieren von Lasten werden die zu positionierenden Einheiten von selbstfahrenden Wageneinheiten 1 gebildet, welche entlang einer Positionierstrecke in Form einer Fahrschiene 2 verfahrbar sind. Dazu weisen die selbstfahrenden Wageneinheiten einen von einer Wagensteuerung 3 angesteuerten Motor 30 auf. Die Energiezufuhr erfolgt über Stromversorgungsleitungen 5 und zur Ansteuerung der Wagensteuerung 3 mittels einer Systemsteuerung 4 sind eine oder mehrere Steuerleitungen 6 vorgesehen. Die Stromversorgungsleitungen 5 sowie die Steuerleitungen 6 sind als Schleifleitungen ausgebildet und werden von Schleifkontakten der selbstfahrenden Wageneinheit 1 abgetastet.

Derartige Systeme zum Transportieren von Lasten sind beispielsweise von den Fertigungsstraßen in der Automobilherstellung bekannt, und in der DE-GM 297 18 597.7 ist eine Steuereinrichtung für ein solches System beschrieben, welches eine Übertragung von Steuersignalen von der Systemsteuerung 4 zu einer Wagensteuerung 3 unter Verwendung nur einer einzelnen zusätzlichen Steuerleitung 6 ermöglicht.

An der Fahrschiene 2 ist neben den Schleifleitungen 5, 6 weiters eine aus einer Reihe von Teilsegmenten bestimmter Länge bestehende Codeschiene 7 angeordnet, deren Strichcode von einer Leseeinrichtung 8 ablesbar ist, wobei eine derartige Leseeinrichtung 8 an jeder der selbstfahrenden Wageneinheiten 1 in Höhe der Codeschiene 7 angeordnet ist. Aus den von der Codeschiene 7 abgelesenen Daten werden in der Leseeinrichtung 8 Istwerte der Position bzw. der Geschwindigkeit gebildet, welche über serielle Schnittstellen in der Leseeinrichtung 8 und der Wagensteuerung 3 und eine Datenleitung 9 zur Wagensteuerung 3 übertragen werden. In der Wagensteuerung 3 werden die Istwerte der Positionen bzw. Geschwindigkeiten der selbstfahrenden Wageneinheiten mit den von der Systemsteuerung 4 vorgegebenen Sollwerten verglichen und aus den Abweichungen werden in der jeweiligen Wagensteuerung Stell- und Regelvorgänge für den Antriebsmotor ausgelöst.

Aus Fig. 2 ist ersichtlich, daß die Fahrschiene 2 die Form eines Doppel-T-Trägers aufweist, dessen Oberseite die Lauffläche für die Räder der selbstfahrenden Wageneinheiten bildet. An einer der Seitenflächen der Fahrschiene 2 ist eine Stromschienenhalterung 10 befestigt. Diese weist Rastelemente 11 auf, zwischen die die Stromversorgungsleitungen 5 und die Steuerleitung 6 einschnappbar sind. Weiters ist an den Rastelementen 11 der Stromschienenhalterung 10 die Codeschiene 7 befestigbar. Wie aus Fig. 4 ersichtlich, weist dazu die Codeschiene Rastelemente 12 auf, die an der Rückseite des Trägers 13 angeordnet sind. Diese Rastelemente 12 der Codeschiene 7 sind in die Rastelemente 11 der Stromschienenhalterung 10 einschnappbar.

Auf die Vorderseite des Trägers 13 ist eine retroreflektierende Folie 14 aufgeklebt. Diese Folie 14 wirft auf sie auftreffende Lichtstrahlen nach Art eines Katzenauges in die Richtung zurück, aus der sie gekommen sind. Die Folie 14 ist mit einem Strichcode versehen, wie aus Fig. 3 ersichtlich ist. Die einzelnen Codestriche 15 werden dabei durch Aufbringen einer schwarzen (lichtabsorbierenden) Farbe gebildet, beispielsweise durch Bedrucken in einem Rollen-Siebdruckverfahren.

Der Strichcode der Codeschiene 7 weist erste Bereiche 16 und zweite Bereiche 17 auf. In den ersten Bereichen 16 ist der an der Codeschiene angebracht Code ein Inkrementalcode, während in den zweiten Bereichen 17 ein Absolutcode angebracht ist. Ein Inkrementalcode ist gekennzeichnet durch gleichmäßige Abstände 18 der einzelnen Codierungen (hier Codestriche 15), hingegen liegen bei einem Absolutcode unterschiedliche Abstände zwischen den einzelnen Codierungen vor. Günstigerweise wird auch in den zweiten Bereichen 17 mit dem Absolutcode der gleiche Referenzabstand wie der Abstand 18 zwischen den Codestrichen in den ersten Bereichen 16 mit dem Inkrementalcode verwendet, wobei nach jeweils einem Referenzabstand entweder ein Codestrich 15 oder kein Codestrich 15 vorhanden ist, wodurch eine logische 1 oder eine logische 0 codiert wird. Auf diese Weise werden durch die Codestriche 15 des zweiten Bereiches 17 binäre Zahlen gebildet, welche die absolute Lage des jeweiligen Bereiches 17 angeben. Beispielsweise kann die Länge einer derartigen binären Zahl 10 Bit betragen.

Zur Abgrenzung der ersten Bereiche 16 von den zweiten Bereichen 17 sind Bereichswechselmarkierungen 19 vorgesehen, welche durch Codestriche mit einer größeren Breite, vorzugsweise einer mindestens doppelt so großen Breite als die Codestriche innerhalb der ersten und zweiten Bereiche gebildet werden. Die Längen 20 der ersten Bereiche 16 sind größer als die Längen 21 der zweiten Bereiche 17, vorzugsweise sind die ersten Bereiche 16 mindestens doppelt so lang als die zweiten Bereiche 17.

In Fig. 5 ist die in Richtung der Codeschiene gewandte Vorderseite einer Leseeinrichtung 8 schematisch dargestellt. Diese weist zwei vordere Aufnehmer 22, 23 und zwei hintere Aufnehmer 24, 25 auf. Jeder dieser Aufnehmer 22, 23, 24, 25 wird durch einen Infrarotsender 26 und einen Infrarotempfänger 27 gebildet. Aufgrund der jeweils vor dem Infrarotsender 26 angeordneten Linsenoptik (nicht dargestellt in Fig. 5) weist die Auftrefffläche des Infrarotstrahls auf der Codeschiene einen Durchmesser nur ca. 1 mm² auf. Der Infrarotstrahl wird von der retroreflektierenden Folie 14 mit Ausnahme der Stellen, an denen sich ein Codestrich 15 befindet, auf den Infrarotempfänger 27 zurückreflektiert und von diesem detektiert. Der Abstand 28, um den die beiden vorderen Aufnehmer 22, 23 in Richtung der Codeschiene versetzt voneinander angeordnet sind, beträgt etwa ein Viertel des Abstandes 18 zwischen zwei Codestrichen 15 im ersten Bereich 16. Dadurch kann aus dem Phasenvergleich zwischen den gepulsten Signalen des Infrarotempfängers des Aufnehmers 22 und denjenigen des Infrarotempfängers des Aufnehmers 23 die Bewegungsrichtung ermittelt werden. Den gleichen Abstand 28 weisen auch die beiden hinteren Aufnehmer 22, 23 auf, aus deren Signalen daher ebenfalls die Bewegungsrichtung ermittelt werden kann.

Da der Abstand 29 zwischen den vorderen Aufnehmern 22, 23 und den hinteren Aufnehmem 24, 25 größer ist als die Länge 21 des zweiten Bereiches 17, befinden sich immer entweder die vorderen Aufnehmer 22, 23 oder die hinteren Aufnehmer 24, 25 in einem ersten Bereich 16 mit einem Inkrementalcode. Dies ist wesentlich für die Positionsbestimmung, falls sich die zu positionierenden Einheiten mit unterschiedlichen Geschwindigkeiten bewegen können. Davon wird bei der nachfolgenden Erläuterung der Funktionsweise ausgegangen.

Beim Einschalten der Anlage oder nach einer Betriebsstörung, wenn die Positionen einer oder mehrerer zu positionierenden Einheiten unbekannt sind, wird zunächst ein Referenzlauf dieser Einheiten durchgeführt. Dabei bewegt sich die Einheit mit einer definierten Geschwindigkeit. Beim Überqueren einer Bereichswechselmarkierung 19 wird diese anhand der Länge des Dunkelsignals von der Leseeinrichtung erkannt. Aus dem Abstand zweier aufeinanderfolgender Bereichswechselmarkierungen 19 wird bestimmt, ob sich die vorderen Aufnehmer 22, 23 bzw. die hinteren Aufnehmer 24, 25 in einem ersten Bereich 16 oder einem zweiten Bereich 17 befinden. Die Information, ob sich die vorderen Aufnehmer 22, 23 bzw. die hinteren Aufnehmer 24, 25 in einem ersten Bereich oder einem zweiten Bereich befinden, wird gespeichert und in der Folge bei jedem Überqueren einer Bereichswechselmarkierung aktualisiert. Wird in der Folge ein zweiter Bereich 17 von den vorderen oder hinteren Aufnehmern durchlaufen, so kann die absolute Position ermittelt werden und der Referenzlauf ist beendet.

In der Folge kann die Geschwindigkeit und Bewegungsrichtung der einzelnen Einheiten beliebig variiert werden. Immer befinden sich entweder die vorderen Aufnehmer 22, 23 oder die hinteren Aufnehmer 24, 25 in einem ersten Bereich 16 mit einem Inkrementalcode und aus der Geschwindigkeit der Abfolge der Codestriche 15 im ersten Bereich 16 kann die Geschwindigkeit der Wageneinheit in der Leseeinheit 8 berechnet werden. Dieser Geschwindigkeitswert kann von der Leseeinheit 8 zur Wagensteuerung 3 und weiter zur Systemsteuerung 4 übermittelt werden.

Zur Erläuterung der Positionsbestimmung, die in der Leseeinrichtung durchgeführt wird, nehmen wir zunächst an, daß sich sowohl die vorderen 22, 23 als auch die hinteren Aufnehmer 24, 25 im gleichen ersten Bereich 16 befinden und daß sich die Wageneinheit in Vorwärtsrichtung bewegt. Sobald die vorderen Aufnehmer 22, 23 eine Bereichswechselmarkierung 19 überqueren und in einen zweiten Bereich eintreten, beginnt eine Absolutbestimmung der Position über die vorderen Aufnehmer 22, 23, wobei der dazu notwendige Wert der Geschwindigkeit der Wageneinheit von den hinteren Aufnehmern 24, 25 geliefert wird. Wenn die vorderen Aufnehmer 22, 23 am Ende des zweiten Bereiches 17 eine weitere Bereichswechselmarkierung 19 überqueren (diese wird aus der Länge des Dunkelsignals in Verbindung mit der Wagengeschwindigkeit erkannt), ist die Absolutmessung abgeschlossen und der Absolutwert der Position wird gespeichert. Bei der weiteren Bewegung wird bei jedem Überschreiten eines Codestriches 15 der vorderen Aufnehmer 22, 23 jeweils ein Abstand 18 zu diesem Absolutwert addiert und weiters die Geschwindigkeit der Wageneinheit anhand der Signale der vorderen Aufnehmer bestimmt. Wenn als nächstes die hinteren Aufnehmer 24, 25 eine Bereichswechselmarkierung 19 überqueren und von einem ersten Bereich 16 in den zweiten Bereich 17, der zuvor von den vorderen Aufnehmem 22, 23 durchlaufen wurde, gelangen, ist eine Kontrollmessung des Absolutwertes der Position durch die hinteren Aufnehmer 24, 25 möglich, wobei das Geschwindigkeitsreferenzsignal von den vorderen Aufnehmern 22, 23 geliefert wird. Wenn die hinteren Aufnehmer die Bereichswechselmarkierung 19 erreichen, ist die Absolutmessung abgeschlossen und die hinteren Aufnehmer addieren in der Folge die Inkrementalwerte der Positionsveränderung zum Absolutwert der Position und liefern das Geschwindigkeitsreferenzsignal, welches auch für die nächste Absolutmessung benötigt wird, sobald die vorderen Aufnehmer 22, 23 wiederum eine Bereichswechselmarkierung 19 überqueren.

Die Funktionsweise kann folgendermaßen zusammengefaßt werden: Nach der Referenzfahrt ist bekannt, in welcher Bereichsart sich vordere und hintere Aufnehmer befinden. Immer befindet sich zumindest eines der Aufnehmerpaare (vorderes oder hinteres) in einem Inkrementalbereich, welches zur Bestimmung der Geschwindigkeit herangezogen werden kann. Anhand der Geschwindigkeit und der Impulsdauer bei Überqueren eines Codestriches kann eine Bereichswechselmarkierung erkannt werden. Wenn eines der Aufnehmerpaare einen Bereich mit einem Absolutcode durchläuft, wird ein Absolutwert der Position bestimmt, zu dem in der Folge die Inkremente der Bewegung addiert werden.

Das erfindungsgemäße Positioniersystem kann für eine Vielzahl von Positionieraufgaben eingesetzt werden. Neben dem in Fig. 1 gezeigten System zum Transportieren und Positionieren von Lasten kommt insbesondere ein Einsatz bei der Positionsermittlung in Hochregallagern, bei der Ermittlung der aktuellen Hubhöhe bei Hubstationen, beim Anfahren von Auf- und Abgabestationen in der Lagertechnik in Frage.

## Patentansprüche

1. Positioniersystem zum Positionieren zumindest einer entlang einer Positionierstrecke verfahrbaren Einheit (1), wobei zur Erfassung des Istwertes der Position der zu positionierenden Einheit (1) eine Codeschiene (7) entlang der Positionierstrecke angeordnet ist und die zu positionierende Einheit (1) eine die Codeschiene ablesende Leseeinrichtung (8) aufweist, und wobei die Codeschiene (7) erste Bereiche (16) mit einem Inkrementalcode und zweite Bereiche (17) mit einem Absolutcode aufweist, **dadurch gekennzeichnet, daß** die Leseeinrichtung (8) zwei vordere Aufnehmer (22, 23) und zwei hintere Aufnehmer (24, 25) mit je einem Infrarotsender (26) mit einer Linsenoptik und je einem Infrarotempfänger (27) aufweist, wobei die vorderen Abnehmer (22, 23) von den hinteren Aufnehmem (24, 25) in Richtung der Codeschiene (7) einen Abstand (29) aufweisen, der größer ist als die Länge (21) des zweiten Bereiches (17), und wobei die beiden vorderen Aufnehmer (22, 23) zueinander und die beiden hinteren Aufnehmer (24, 25) zueinander in Richtung der Codeschiene (7) einen derartigen Abstand (28) aufweisen, daß sie bei einer Bewegung über einen Codestrich (15) der Codeschiene (7) zueinander versetzte Impulse erzeugen, aus deren Phasenvergleich die Bewegungsrichtung bestimmbar ist, wobei der Abstand (28) vorzugsweise etwa ein Viertel des Abstandes zwischen zwei Codestrichen im ersten Bereich (16) beträgt.

2. Positioniersystem nach Anspruch 1, **dadurch gekennzeichnet, daß** die ersten Bereiche (16) und die zweiten Bereiche (17) einander abwechseln.

3. Positioniersystem nach Anspruch 1 oder 2, **dadurch gekennzeichnet, daß** die Codeschiene (7) einen Träger (13) aufweist, auf dem eine retroreflektierende Folie (14) angeordnet ist, vorzugsweise aufgeklebt ist, welche mit einem Strichcode versehen ist.

4. Positioniersystem nach Anspruch 3, **dadurch gekennzeichnet, daß** der Strichcode aufgedruckt ist.

5. Positioniersystem nach einem der Ansprüche 1 bis 4, **dadurch gekennzeichnet, daß** die Codeschiene (7) zwischen einem ersten Bereich (16) und einem zweiten Bereich (17) jeweils eine Bereichswechselmarkierung (19) aufweist.

6. Positioniersystem nach Anspruch 5, **dadurch gekennzeichnet, daß** die Bereichswechselmarkierung (19) ein Codestrich (15) mit einer größeren Breite, vorzugsweise einer mindestens doppelt so großen Breite, als die Codestriche (15) innerhalb der ersten und zweiten Bereiche (16, 17) ist.

7. Positioniersystem nach einem der Ansprüche 1 bis 6, **dadurch gekennzeichnet, daß** der erste Bereich (16) länger ist, vorzugsweise mindestens doppelt so lang ist, als der zweite Bereich (17).

8. Positioniersystem nach einem der Ansprüche 1 bis 7, **dadurch gekennzeichnet, daß** die zu positionierende Einheit eine selbstfahrende Wageneinheit (1) mit einem Antriebsmotor (4) ist, der von einer Motorsteuerung (3) ansteuerbar ist, welche über zumindest eine Steuerleitung (6) mit einer Systemsteuerung (4) verbunden ist.

9. Positioniersystem nach Anspruch 8, **dadurch gekennzeichnet, daß** die Leseeinrichtung (8) über eine Datenleitung (9) mit der Motorsteuerung (3) verbunden ist.

## Claims

1. A positioning system for positioning at least one unit (1) displaceable along a positioning path, wherein to detect the actual value of the position of the unit (1) to be positioned a code rail (7) is arranged along the positioning path and the unit (1) to be positioned has a reading device (8) for reading off the code rail, and wherein the code rail (7) has first regions (16) with an incremental code and second regions (17) with an absolute code, **characterised in that** the reading device (8) has two front pick-ups (22, 23) and two rear pick-ups (24, 25) each with a respective infrared transmitter (26) with an optical lens system and a respective infrared receiver (27), wherein the front pick-ups (22, 23) are at a spacing (29) from the rear pick-ups (24, 25) in the direction of the code rail (7), which is greater than the length (21) of the second region (17), and wherein the two front pick-ups (22, 23) relative to each other and the two rear pick-ups (24, 25) relative to each other are at such a spacing (28) in the direction of the code rail (7) that upon a movement over a code bar (15) of the code rail (7) they produce mutually displaced pulses, from the phase comparison of which the direction of movement can be determined, wherein the spacing (28) is preferably about a quarter of the spacing between two code bars in the first region (16).

2. A positioning system according to claim 1 **characterised in that** the first regions (16) and the second regions (17) alternate with each other.

3. A positioning system according to claim 1 or claim 2 **characterised in that** the code rail (7) has a carrier (13) on which a retroreflecting foil (14) is arranged, preferably stuck, the foil being provided with a bar code.

4. A positioning system according to claim 3 **characterised in that** the bar code is printed on.

5. A positioning system according to one of claims 1 to 4 **characterised in that** the code rail (7) between a first region (16) and a second region (17) has a respective region-change marking (19).

6. A positioning system according to claim 5 **characterised in that** the region-change marking (19) is a code bar (15) of a greater width than, preferably a width which is at least twice as great as, the code bars (15) within the first and second regions (16, 17).

7. A positioning system according to one of claims 1 to 6 **characterised in that** the first region (16) is longer than and preferably at least twice as long as the second region (17).

8. A positioning system according to one of claims 1 to 7 **characterised in that** the unit to be positioned is a self-propelled car unit (1) with a drive motor (4) which is actuable by a motor control (3) which is connected by way of at least one control line (6) to a system control (4).

9. A positioning system according to claim 8 **characterised in that** the reading device (8) is connected to the motor control (3) by way of a data line (9).

## Revendications

1. Système de positionnement destiné à positionner au moins une unité (1) déplaçable le long d'une section de positionnement, dans lequel un rail codé (7) est disposé le long de la section de positionnement afin de détecter la valeur réelle de la position de l'unité (1) à positionner et l'unité (1) à positionner présente un dispositif de lecture (8) lisant le rail codé, et dans lequel le rail codé (7) présente une première zone (16) avec un code incrémentiel et une deuxième zone (17) avec un code absolu, **caractérisé en ce que** le dispositif de lecture (8) présente deux capteurs avant (22, 23) et deux capteurs arrière (24, 25) ayant chacun un émetteur infrarouge (26) avec une optique à lentille et ayant chacun un récepteur infrarouge (27), les capteurs avant (22, 23) présentant par rapport aux capteurs arrière (24, 25) dans l'axe longitudinal du rail codé (7) un espacement (29) qui est plus grand que la longueur (21) de la deuxième zone (17) et les deux capteurs avant (22, 23) l'un par rapport à l'autre et les deux capteurs arrière (24, 25) l'un par rapport à l'autre présentant un espacement (28) de sorte que, en cas d'un déplacement au-dessus d'un trait de code (15) de rail codé (7), ils génèrent des impulsions décalées les unes par rapport aux autres dont la comparaison de phase permet de déterminer le sens de déplacement, l'espacement (28) étant de préférence égal dans la première zone (16) à environ un quart de l'espacement entre deux traits de code.

2. Système de positionnement selon la revendication 1, **caractérisé en ce que** les premières zones (16) et les deuxièmes zones (17) sont disposées en alternance.

3. Système de positionnement selon la revendication 1 ou 2, **caractérisé en ce que** le rail codé (7) présente un support (13) sur lequel est disposé un film rétroréflecteur (14), de préférence collé, lequel est pourvu d'un code à barres.

4. Système de positionnement selon la revendication 3, **caractérisé en ce que** le code à barres est imprimé.

5. Système de positionnement selon les revendications 1 à 4, **caractérisé en ce que** le rail codé (7) présente à chaque fois un repère de changement de zone (19) entre une première zone (16) et une deuxième zone (17).

6. Système de positionnement selon la revendication 5, **caractérisé en ce que** le repère de changement de zone (19) est un trait de code (15) de plus grande largeur, de préférence avec une largeur au moins deux fois plus grande que les traits de code (15) dans les premières et deuxièmes zones (16, 17).

7. Système de positionnement selon les revendications 1 à 6, **caractérisé en ce que** la première zone (16) est plus longue, de préférence au moins deux fois plus longue, que la deuxième zone (17).

8. Système de positionnement selon les revendications 1 à 7, **caractérisé en ce que** l'unité à positionner est un chariot automoteur (1) avec un moteur d'entraînement (4) qui peut être commandé par une commande de moteur (3), laquelle est liée à une commande de système (4) par au moins une ligne de commande (6).

9. Système de positionnement selon la revendication 8, **caractérisé en ce que** le dispositif de lecture (8) est relié à la commande de moteur (3) par le biais d'une ligne de données (9).
